# FASCICULE DE BREVET EUROPEEN

(11) **EP 2 179 679 B1**
(45) Date de publication et mention de la délivrance du brevet: **02.05.2018**
(21) Numéro de dépôt: 09305998.8
(22) Date de dépôt: 22.10.2009
(51) Int. Cl.: A47C 7/46

(54) **Dossier de siège muni d'un support lombaire réglable en hauteur**
Rückenlehne eines Sitzes, die mit einer höhenverstellbaren Lendenstütze ausgestattet ist
Seat backrest equipped with a height-adjustable lumbar support

(30) Priorité: 27.10.2008 FR 0857283
(43) Date de publication de la demande: 28.04.2010
(73) Titulaire: Steelcase Inc., Grand Rapids, Michigan 49501-1967 (US)
(72) Inventeur: Schneider, Jean-Marc, 57400 Sarrebourg (FR)
(74) Mandataire: Littolff, Denis

(56) Documents cités:
- DE-U1-202005 003 020
- US-A1- 2005 001 461
- US-B1- 6 354 662
- US-B1- 7 303 232

## Description

La présente invention a trait à un dossier de siège muni d'un support lombaire à position réglable en hauteur. L'objectif d'une telle invention est de permettre l'adaptation du siège à l'utilisateur et vice-versa, dans le but principal d'améliorer le confort d'utilisation du siège. Ainsi, la possibilité de réglage du support lombaire doit permettre à l'utilisateur de configurer son siège de telle sorte que le dossier s'adapte dans la mesure du possible à sa morphologie propre, et en particulier à la courbure de son dos.

Dans le domaine particulier du mobilier de bureau, l'amélioration du confort a notamment des visées ergonomiques et prend en compte le fait que, dans certains postes, le temps de travail passé par une personne sur son siège est, dans le déroulé de sa journée type de travail, prépondérant. Dans une telle hypothèse, la possibilité d'un réglage du siège de manière à l'adapter au mieux à la morphologie de l'utilisateur devient cruciale, d'autant que la posture assise implique alors bien souvent le travail sur des appareils situés sur le bureau, de type ordinateurs ou téléphones qui nécessitent des changements répétés de la posture du torse, avec des conséquences sur le dos dont les positions statiques et dynamiques sont alors en permanence affectées par les gestes. Il existe aussi des dossiers de siège muni d'un support lombaire à position réglable, tels que décrits dans les documents US 7303232 B1, DE 202005 003020 U1, US 2005/0001461 A1 et US 6354662 B1. Les problèmes de dos sont encore plus marqués dans les situations de stress, dont il est connu qu'elles ont des répercussions sur les tensions du corps, le dos en étant précisément un réceptacle privilégié. Or, les structures existantes d'observation du monde du travail notent que les situations stressantes affectent un nombre croissant de personnes à leurs postes, d'où une forte augmentation des pathologies du dos. A défaut de supprimer ces problèmes, en général liés à des contextes environnementaux spécifiques au monde du travail, l'existence de possibilités de réglage optimal du siège à la morphologie de l'utilisateur conduit à les réduire.

Le but est donc, notamment grâce à un support lombaire à position réglable, de faire en sorte que la position assise soit la plus agréable possible, sans fatigue musculaire indue.

Des dossiers de siège incluant des supports lombaires à position réglable existent en de multiples configurations. Dans nombre de cas, il s'agit de dispositifs complexes du fait de la nécessité d'organiser leur mobilité relativement au reste du dossier. Certains supports lombaires sont d'ailleurs mobiles suivant plusieurs degrés de liberté, par exemple capables de pivoter en sus de leur aptitude à se déplacer en translation.

Dans l'hypothèse de l'invention, le support lombaire, disposé dans la partie du dossier du siège voisine de l'assise, présente un cadre coulissant dans une direction d'allure verticale par rapport au dossier. Plus exactement, il est prévu pour se déplacer selon et le long de la courbure particulière du dossier, dans une direction permettant de le positionner ad libitum selon la morphologie du dos et de sa partie lombaire.

Ce cadre est en outre prévu pour conférer à la surface qu'il délimite une allure galbée, il est réalisé en au moins un matériau souple élastiquement déformable et il comporte enfin un organe de préhension permettant de le déplacer manuellement.

Il s'agit en fait d'une configuration mécaniquement simplifiée, facile à mettre en oeuvre en termes de réglage et dont l'assemblage au reste du siège est aisé et peu onéreux pour ce qui concerne plus particulièrement l'aspect relatif au procédé de fabrication.

Dans l'hypothèse où le dossier comprend deux montants d'allure verticale dont les portions supérieures sont reliées par un pan revêtu d'un matelassage au contact duquel le haut du dos est destiné à venir en appui, surmontant alors une ouverture inférieure encadrée par ledit pan et les portions inférieures desdits montants, le cadre du support lombaire de l'invention se déplace devant cette ouverture.

De préférence, ledit cadre est alors en forme de H dont les barres d'allure verticale coulissent par rapport aux montants du dossier et sont reliées par le matériau souple élastiquement déformable. La barre de liaison horizontale du H constitue alors une poignée de préhension accessible à travers l'ouverture inférieure par la face arrière du dossier.

Le cadre mobile muni de ce matériau résilient présente une surface telle qu'en butée inférieure, la totalité de l'ouverture inférieure est obstruée par le support lombaire.

De préférence, le matériau élastique est constitué d'un filet à mailles serrées, qui est suffisamment déformable pour s'adapter d'une part à la morphologie de l'utilisateur, et d'autre part à la position de ce dernier par rapport au dossier.

Alternativement, il peut également être constitué d'une mousse souple, disposée sur un support surfacique rigide, et qui présente les caractéristiques mises en avant pour le matériau en filet à mailles serrées.

L'invention consiste non seulement en le support lombaire, mais également en un siège dont le dossier est muni d'un tel support, et qui permet par conséquent la mise en oeuvre du support en combinaison avec le dossier.

Elle va à présent être décrite plus en détail, en référence aux figures annexées, pour lesquelles :
- la figure 1 est une vue en perspective d'un dossier de siège équipé d'un support lombaire selon l'invention, en position basse ;
- la figure 2 représente le même dossier avec le support lombaire coulissé vers le haut, dans une position intermédiaire ; et
- la figure 3 montre une vue arrière du dossier faisant apparaître la poignée permettant la commande du réglage en hauteur du support lombaire.

En référence à la figure 1, le dossier (1) comporte une partie supérieure matelassée (2) reliant deux montants (3) et (4) (voir en figure 2). Le support lombaire (5) de l'invention est constitué d'un cadre (6) sur lequel est tendu par exemple un tissu à mailles serrées en matériau donnant l'élasticité nécessaire au confort de l'uiltilisateur. En position assise, la surface maillée peut épouser les courbures du dos de l'utilisateur en offrant en même temps un support ferme lorsqu'il fait reposer son poids sur le dossier.

Le cadre (6) comporte selon l'invention des barres latérales qui coopèrent avec les montants (3) et (4) du dossier (1) en vue d'un coulissement. Ces barres latérales du cadre (6) confèrent par ailleurs au support lombaire un galbe lui permettant de s'adapter à la courbure morphologique du dos de l'utilisateur. Ainsi, les barres elles-mêmes sont galbées, de telle sorte que le tissu à mailles serrées qui est tendu entre ces barres présente lui aussi le profil galbé.

En référence à la figure 3, lesdites barres latérales sont reliées par une poignée (8) accessible depuis l'arrière du dossier (1). La manipulation de cette poignée (8) permet de régler la hauteur du support lombaire (5) en faisant varier la hauteur des barres latérales dudit support (5) dans des glissières pratiquées dans les montants (3, 4) du dossier (1). Ainsi, les glissières sont conformées selon la forme de chaque montant, et présentent une orientation sensiblement verticale.

En position basse, la surface maillée occupe la totalité de l'espace (7) existant entre les deux montants (3, 4), conférant au dossier un aspect esthétique avantageux. Dès lors que l'utilisateur modifie sa position, le support lombaire monte et libère une portion inférieure dudit espace (7), à la manière d'une fenêtre de type à guillotine. L'avantage du tissu maillé est qu'il prolonge naturellement l'aspect du reste du dossier en général constitué d'un pan supérieur matelassé recouvert d'un tissu également maillé. Il y a donc une forme d'homogénéisation esthétique.

L'exemple défini en référence aux figures 1 à 3 n'est bien entendu pas exhaustif de l'invention. Celle-ci englobe au contraire les variantes par exemple de forme de la poignée, ou de matériau utilisé, le tissu à maille serrée pouvant par exemple être remplacé par un coussinet présentant les mêmes propriétés d'élasticité et de confort que ledit tissu et qui est alors placé sur un support surfacique rigide.

## Revendications

1. Dossier (1) de siège à support lombaire (5) à position réglable en hauteur disposé dans la partie avant du dossier du siège voisine de l'assise, ledit support lombaire (5) présentant un cadre (6) conférant à la surface qu'il délimite une allure galbée, **caractérisé en ce que** le cadre (6) comporte des barres latérales galbées coopérant avec des glissières pratiquées dans des montants (3, 4) du dossier (1) en vue d'un coulissement dans une direction d'allure verticale par rapport au dossier (1), ledit cadre (6) comportant un organe de préhension (8) pour le déplacer manuellement, la surface délimitée par le cadre (6) étant prévue en un matériau souple élastiquement déformable.

2. Dossier (1) de siège à support lombaire (5) à position réglable en hauteur selon la revendication précédente, **caractérisé en ce que** les deux montants (3, 4) d'allure verticale du dossier (1) présentent des portions supérieures reliées par un pan (2) revêtu d'un matelassage surmontant une ouverture inférieure (7) encadrée par ledit pan (2) et des portions inférieures des montants (3, 4), devant laquelle ledit cadre (6) se déplace.

3. Dossier (1) de siège à support lombaire (5) à position réglable en hauteur selon la revendication précédente, **caractérisé en ce que** le cadre (6) est en forme de H dont les barres d'allure verticale sont reliées par le matériau souple élastiquement déformable, la barre de liaison horizontale du H constituant une poignée (8) de préhension et étant accessible à travers l'ouverture (7) inférieure par la face arrière du dossier (1).

4. Dossier (1) de siège à support lombaire (5) à position réglable en hauteur selon la revendication précédente, **caractérisé en ce que** le cadre (6) mobile muni de son matériau résilient présente une surface telle qu'en butée inférieure, la totalité de l'ouverture (7) inférieure est obstruée par le support lombaire (5).

5. Dossier (1) de siège à support lombaire (5) à position réglable en hauteur selon la revendication précédente, **caractérisé en ce que** le matériau résilient est constitué d'un filet à mailles serrées.

6. Dossier (1) de siège à support lombaire (5) à position réglable en hauteur selon la revendication précédente, **caractérisé en ce que** le matériau résilient est constitué d'une mousse souple disposée sur un support surfacique rigide.

7. Siège dont le dossier (1) est muni d'un support lombaire (5) à position réglable en hauteur selon les revendications précédentes.

## Patentansprüche

1. Rückenlehne (1) eines Sitzes mit höhenregulierbarer Lendenstütze (5), die im vorderen Teil der Rückenlehne des Sitzes in der Nähe der Sitzfläche angeordnet ist, wobei die Lendenstütze (5) einen Rahmen (6) aufweist, der der Fläche, welche er begrenzt, eine Wölbung verleiht, **dadurch gekennzeichnet, dass** der Rahmen (6) gewölbte seitliche Stangen aufweist, die mit Gleitschienen zusammenwirken, die in Pfosten (3, 4) der Rückenlehne (1) zwecks eines Gleitens in einer vertikalen Richtung in Bezug zu der Rückenlehne (1) eingearbeitet sind, wobei der Rahmen (6) ein Grifforgan (8) aufweist, um ihn manuell zu verlagern, wobei die von dem Rahmen (6) begrenzte Fläche aus einem geschmeidigen elastisch verformbaren Material vorgesehen ist.

2. Rückenlehne (1) eines Sitzes mit höhenregulierbarer Lendenstütze (5) nach vorangehendem Anspruch, **dadurch gekennzeichnet, dass** die zwei vertikalen Pfosten (3, 4) der Rückenlehne (1) obere Abschnitte, die mittels eines Stücks (2) verbunden sind, das mit einer Polsterung verkleidet ist, über einer unteren Öffnung (7), die von dem Stück (2) gerahmt ist, und untere Abschnitte der Pfosten (3, 4) aufweisen, vor der sich der Rahmen (6) verlagert.

3. Rückenlehne (1) eines Sitzes mit höhenregulierbarer Lendenstütze (5) nach vorangehendem Anspruch, **dadurch gekennzeichnet, dass** der Rahmen (6) die Form eines H hat, dessen vertikale Stangen durch das geschmeidige elastisch verformbare Material verbunden sind, wobei die horizontale Verbindungsstange des H einen Griff (8) bildet und durch die untere Öffnung (7) von der Rückseite der Rückenlehne (1) erreichbar ist.

4. Rückenlehne (1) eines Sitzes mit höhenregulierbarer Lendenstütze (5) nach vorangehendem Anspruch, **dadurch gekennzeichnet, dass** der bewegliche, mit seinem resilienten Material ausgestattete Rahmen (6) eine Fläche wie als unterer Anschlag aufweist, wobei die gesamte untere Öffnung (7) durch die Lendenstütze (5) verschlossen ist.

5. Rückenlehne (1) eines Sitzes mit höhenregulierbarer Lendenstütze (5) nach vorangehendem Anspruch, **dadurch gekennzeichnet, dass** das resiliente Material von einem Netz mit engen Maschen gebildet ist.

6. Rückenlehne (1) eines Sitzes mit höhenregulierbarer Lendenstütze (5) nach vorangehendem Anspruch, **dadurch gekennzeichnet, dass** das resiliente Material von einem geschmeidigen Schaumstoff gebildet ist, der auf einem starren flächigen Untergrund angeordnet ist.

7. Sitz, dessen Rückenlehne (1) mit einer höhenregulierbaren Lendenstütze (5) nach den vorangehenden Ansprüchen ausgestattet ist.

## Claims

1. Seat back (1) with height-adjustable lumbar support (5) arranged in the front part of the seat back next to the seat bottom, said lumbar support (5) having a frame (6) giving to the surface defined by the frame a curved shape, **characterized in that** the frame (6) comprises curved side bars cooperating with slides made in posts (3, 4) of the seat back (1) for sliding in a general vertical direction relative to the back (1), said frame (6) comprising a gripping member (8) to move it manually, the surface bound by the frame (6) being provided with an elastically deformable flexible material.

2. Seat back (1) with height-adjustable lumbar support (5) according to the preceding claim, **characterized in that** the two vertical posts (3, 4) of the seat back (1) have upper portions connected by a piece (2) covered in padding topping a lower opening (7) framed by said piece (2) and lower portions of said posts (3, 4) in front of which said frame (6) moves.

3. Seat back (1) with height-adjustable lumbar support (5) according to the preceding claim, **characterized in that** the frame (6) is in the shape of an H whereof the vertical bars are connected by the elastically deformable flexible material, the horizontal connecting bar of the H constituting a gripping handle (8) and being accessible through the lower opening (7) via the rear surface of the back (1).

4. Seat back (1) with height-adjustable lumbar support (5) according to the preceding claim, **characterized in that** the mobile frame (6) provided with its resilient material presents a surface such that in lower stop, all of the lower opening (7) is obstructed by the lumbar support (5).

5. Seat back (1) with height-adjustable lumbar support (5) according to the preceding claim, **characterized in that** the resilient material is made up of a net of closely-woven links.

6. Seat back (1) with height-adjustable lumbar support (5) according to the preceding claim, **characterized in that** the resilient material is made up of a flexible foam arranged on a solid support surface.

7. Seat whereof the back (1) is provided with a lumbar support (5) having an adjustable height according to the preceding claims.
